# EUROPÄISCHE PATENTSCHRIFT

(11) **EP 0 687 786 B1**
(45) Veröffentlichungstag und Bekanntmachung des Hinweises auf die Patenterteilung: **12.08.1998**
(21) Anmeldenummer: 95107373.3
(22) Anmeldetag: 16.05.1995
(51) Int. Cl.: E05B 65/08

(54) **Schiebetürbeschlag**
Fitting for a sliding door
Ferrure pour porte coulissante

(30) Priorität: 15.06.1994 DE 9409634 U
(43) Veröffentlichungstag der Anmeldung: 20.12.1995
(73) Patentinhaber: GEBR. WILLACH GmbH, D-53809 Ruppichteroth (DE)
(72) Erfinder: Willach, Ulrich, D-53819 Neunkirchen-Seelscheid 1 (DE); Krieger, Josef, D-53804 Much (DE)
(74) Vertreter: Selting, Günther, Dipl.-Ing.

(56) Entgegenhaltungen:
- WO-A-85/04443
- AU-B- 476 068
- DE-A- 2 331 369
- GB-A- 1 067 938

## Beschreibung

Die Erfindung betrifft ein Schiebetürbeschlag, insbesondere für Glasschiebetüren, mit einem Schloß zur Verriegelung der beiden verschiebbaren Türen.

Bei Schiebetüren, wie sie an Ausstellungsvitrinen, Publikumsschaltern u.dgl. vorgesehen sind, sind zwei entlang einer Doppel-Laufschiene verschiebbare Laufschuhe vorgesehen, die jeweils eine Scheibe tragen, deren Oberkante in einer Oberschiene geführt ist. Einer der Laufschuhe ist mit einem Schloß ausgestattet, dessen Riegel in der Schließstellung der beiden Türen in eine Riegelaufnahme des anderen Laufschuhs hinein vorgeschoben werden kann, um die Türen gegeneinander zu verriegeln. Die Laufschuhe bestehen aus H-förmigen Profilen, die unterhalb ihres Quersteges Laufwerke aufweisen, während in dem Raum oberhalb des Querstegs die Unterkante der Scheibe aufgenommen wird. Die Unterkante der Laufschuhe liegt unterhalb der Oberkante der Laufschienen, so daß zum Einsetzen und Herausnehmen der Schiebetüren ein Hub überwunden werden muß. Ein Problem besteht darin, die Schiebetür im Schließzustand zu sichern. Einerseits genügt ein relativ geringes Anheben der Scheiben, um die Laufschuhe aus den Laufschienen herauszuheben und andererseits kann das Ausheben auch dadurch geschehen, daß die Scheiben durch äußere Krafteinwirkung elastisch verbogen werden.

Es ist bekannt, bei einem Glasschiebetürbeschlag das Schloß mit einem stabförmigen Riegel zu versehen, der in der Schließstellung in ein Loch des zweiten Laufschuhs hinein vorgeschoben wird. Durch Verbiegen und gleichzeitiges Anheben der Scheiben kann der Zapfen aus dem Loch herausgezogen werden. Dabei lösen sich die Scheiben von der Laufschiene und die Schiebetür ist gewaltsam entriegelt worden. Zwar ist es bekannt, in der Oberschiene Niederhalter vorzusehen, die das Anheben der Scheibe in der Schließstellung unmöglich machen sollen, jedoch können Schlösser, die einen zylindrischen Riegelzapfen haben, selbst dann überwunden werden. Zur Erhöhung der Sicherheit ist es ferner bekannt, das Schloß mit einem Hakenriegel zu versehen. Zum Verriegeln wird der Hakenriegel in eine Öffnung des zweiten Lauf schuhs vorgeschoben und anschließend durch Drehen gegen Auseinanderziehen verriegelt (z.B. DE-A-2 331 369). Hierbei ist es jedoch erforderlich, an dem zweiten Laufschuh eine schlüssellochförmige Öffnung vorzusehen. Die Öffnung in dem zweiten Laufschuh wird in der Regel erst bei der Montage der Schiebetür erzeugt, um unabhängig von Meß- und Herstellungstoleranzen die Schiebetür spaltfrei verschließen zu können. Das nachträgliche Erzeugen eines unrunden Loches erfordert Geschick, Erfahrung und viel Zeitaufwand und zusätzlich eine hohe Genauigkeit.

Der Erfindung liegt die Aufgabe zugrunde, einen Schiebetürbeschlag zu schaffen, der ein hohes Maß an Einbruchssicherheit bietet und bei dem die Anbringung der Riegelaufnahme für den Hakenriegel vereinfacht ist.

Die Lösung dieser Aufgabe erfolgt erfindungsgemäß mit den im Patentanspruch 1 angegebenen Merkmalen.

Bei dem erfindungsgemäßen Schiebetürbeschlag besteht die an dem zweiten Laufschuh vorgesehene Riegelaufnahme nicht aus einer vom Monteur zu erzeugenden Öffnung. Die Riegelaufnahme ist vielmehr in einem separaten Ansatzstück vorgesehen, das den zweiten Laufschuh verlängert und lösbar an diesem befestigt ist. Die Riegelaufnahme kann daher aus einem vorgefertigten Teil bestehen, das an dem zweiten Laufschuh lediglich angeschraubt oder auf andere Weise befestigt wird. Dadurch entfällt das Erzeugen einer paßgenauen Öffnung am Montageort. Das Ansatzstück ist ein vorgefertigtes Teil, das beispielsweise in Druckgußverfahren hergestellt werden kann, wobei eine komplexe Formgebung möglich ist. Am Montageort wird das Ansatzstück an dem Laufschuh lediglich montiert, was schnell und einfach durchführbar ist.

Eine bevorzugte Weiterbildung der Erfindung, die auch selbständige Bedeutung hat, ist im Anspruch 2 angegeben. Hiernach besteht die Riegelaufnahme für den Hakenriegel des Schlosses aus einem Einsatzteil, das in eine Tasche des zweiten Laufschuhs oder des Ansatzstückes eingesetzt ist. Die einander gegenüberliegenden Seitenwände der Tasche weisen je eine Öffnung für den Durchtritt des Hakenriegels auf. Das Einsatzteil, das mit dem Hakenriegel des Schlosses zusammenwirkt, kann in unterschiedlichen Orientierungen in die Tasche eingesetzt werden, so daß die gleiche Riegelaufnahme wahlweise für das rechte oder das linke Ende eines Laufschuhs verwendbar ist. Die Öffnungen in beiden Seitenwänden der Tasche erlauben den Zugang zu dem Einsatzteil von jeder Seite des Ansatz stückes bzw. des Laufschuhs. Durch einfaches Umstecken kann daher die Riegelaufnahme wahlweise für "rechts" und "links" geeignet verwendet werden.

Ein weiteres Problem bei Schiebetürbeschlägen besteht darin, daß das Verschließen generell nur möglich ist, wenn beide Laufschuhe sich exakt in der Schließposition befinden. Wenn die Riegelaufnahme nicht exakt mit dem Schloß fluchtet, stößt der Schloßriegel gegen den zweiten Laufschuh, wo er Verkratzungen hervorruft. Gemäß einer bevorzugten Weiterbildung der Erfindung ist vorgesehen, daß die Länge der Tasche in Schieberichtung der Türen in dem Ansatzstück oder dem zweiten Laufschuh größer ist als diejenige des Einsatzteils, so daß das Einsatzteil in der Tasche in Grenzen verschiebbar ist. Hierbei stellt sich die Riegelaufnahme in einem gewissen Toleranzbereich selbständig auf die Position des Schloßriegels ein, wenn dieser vorgeschoben wird. Dadurch ist es einfacher die Schiebetür zu verschließen, selbst wenn beide Laufschuhe sich nicht relativ zu einander in der exakten Schließposition befinden. Die Verschiebbarkeit des Einsatzteils ermöglicht eine Selbsteinstellung des Einsatzteils in Bezug auf das am ersten Laufschuh vorgesehene Schloß, beeinträchtigt jedoch nicht den Halt des Hakenriegels des Schlosses in der Riegelaufnahme.

Im folgenden wird unter Bezugnahme auf die Zeichnungen ein Ausführungsbeispiel der Erfindung näher erläutert.

Es zeigen:
- Fig. 1: eine Ansicht einer Glasschiebetür,
- Fig. 2: einen Querschnitt entlang der Linie II-II von Fig. 1, bei entriegeltem Schloß,
- Fig. 3: den gleichen Querschnitt wie Fig. 2 bei eingedrücktem aber noch nicht verriegeltem Schloß,
- Fig. 4: einen Schnitt entlang der Linie IV-IV von Fig. 2,
- Fig. 5: einen Schnitt entlang der Linie V-V von Fig. 3,
- Fig. 6: eine perspektivische Teilansicht des Überlappungsbereichs der beiden Laufschuhe,
- Fig. 7: die Anbringung des Ansatz stückes an dem zweiten Laufschuh,
- Fig. 8: eine Ansicht des Ansatzstückes mit dem in unterschiedlichen Orientierungen einsetzbaren Einsatzteil, und
- Fig. 9: einen Schnitt entlang der Linie IX-IX von Fig. 1.

Die in Fig. 1 dargestellte Schiebetür weist einen rechteckigen Rahmen 10 auf, dessen untere Leiste eine Doppel-Laufschiene 11 trägt. Diese Doppel-Laufschiene besteht aus einem einstückigen Profil, das nach Art eines "m" geformt ist und zwei parallele aufragende Laufschienen 11a und 11b bildet (Fig. 2). Längs der vertikalen Leisten des Rahmens 10 sind U-förmige Deckschienen 12 angeordnet, die Dichtungsprofile 13 enthalten, gegen welche die vertikalen Kanten der beiden Scheiben 14 und 15 stoßen. Die Oberkanten der Scheiben 14 und 15 sind in einer Oberschiene 16 geführt, die in der Nähe der oberen Ecken des Rahmens 10 einstellbare Niederhalter 17 enthält, die einerseits als Anschlagbremse für die Scheiben 14,15 dienen und andererseits die Scheiben gegen Hochdrücken im Schließzustand sichern.

Auf der Doppel-Laufschiene 11 laufen Laufschuhe 20,21, die den unteren Scheibenrand der Scheiben 14 bzw. 15 einfassen. Die Laufschuhe 20,21 bestehen aus im wesentlichen H-förmigen Profilen, in denen Rollenlaufwerke 22 angeordnet sind, deren Rollen auf den Laufschienen 11a,11b abrollen.

Jeder Laufschuh erstreckt sich nicht über die gesamte Länge einer Scheibe 14 bzw. 15. An dem linken Ende des ersten Laufschuhs 20 befindet sich ein Ansatzstück 23 mit einem abstehenden Zylinder 24, der ein Schloß 25 aufnimmt. Der Ansatz 23 verlängert den Laufschuh 20 auf die Länge der Scheibe 14.

Wie die Fign. 2 bis 5 zeigen, enthält das Schloß 25 einen Schloßzylinder 26, der in den Zylinder 24 eingeschoben werden kann und von einer Feder 27 nach außen gedrückt wird. Am Ende des Schloßzylinders 26 befindet sich der Schlüsselschlitz zum Einstecken des Schlüssels 28. Das Schloß 25 enthält einen Hakenriegel 29, d.h. einen Zapfen, der durch Eindrücken des Schloßzylinders 26 vorgeschoben wird und einen rechtwinklig abstehenden Haken 30 aufweist. Durch Drehen des Schlüssels 28 bei eingeschobenem Schloßzylinder 26 wird der Zapfen 29 gedreht, wodurch der Haken 30 verschwenkt wird. Der Hakenriegel ist so geführt, daß erst im ganz eingeschobenen Zustand des Schloßzylinders 26 der Hakenriegel 29 gedreht werden kann. An der Laufschiene 11 kann eine zusätzliche Anhebesicherung 52 in Form eines Bügels befestigt sein, durch den in der Schließstellung der Laufschuhe der Hakenriegel 29 hindurchgeht.

Wie aus Fig. 6 ersichtlich ist, ist der Laufschuh 21 durch ein Ansatzstück 31 auf die Länge der Scheibe 15 verlängert. Gemäß Fig. 7 besteht der Laufschuh 21 aus einem H-förmigen Profil mit zwei parallelen Außenwänden 32,33, die durch einen Quersteg 34 verbunden sind. An den unteren Enden der Außenwände 32,33 befinden sich nach innen vorstehende Rippen 35.

In das Ende des Laufschuhs 21 ist ein vom Ansatzstück 31 abstehender Ansatz 36 eingesteckt. Dieser Ansatz 36 ruht auf den Rippen 35. Durch ihn ragt ein Spannelement 37 in Form einer vertikalen Schraube, die von unten her gegen den Quersteg 34 gespannt wird. Auf diese Weise wird das Ansatzstück 31 fest an dem Laufschuh 21 angebracht. Das Ansatzstück 31 hat parallele ebene Außenwände 38,39, die sich bündig an die Außenwände 32,33 des Laufschuhs 21 anschließen. Die Außenwände 38,39 sind durch einen Quersteg 40 miteinander verbunden, dessen Oberseite bündig zum Quersteg 34 des Laufschuhs 21 verläuft. Auf diese Weise wird die Unterkante der Scheibe 15 von dem Laufschuh 21 und dem Ansatzstück 31 aufgenommen, ohne daß an der Scheibenunterkante Ausklinkungen vorgenommen werden müßten.

Gemäß Fig. 8 sind in den Seitenwänden 38,39 des Ansatzstückes 31 unterhalb des Quersteges 40 Öffnungen 41 bzw. 42 vorgesehen. Diese Öffnungen sind so groß, daß der Hakenriegel 29 in der Einschiebestellung seines Hakens 30 mit Spiel hindurchpaßt. Ferner begrenzen die Seitenwände 38,39 unterhalb des Quersteges 40 eine Tasche 43. Im Quersteg 40 befindet sich eine Öffnung 44, durch die ein Einsatzteil 45 in die Tasche 43 eingeschoben werden kann.

Das Einsatzteil 45 besteht aus einer dicken Scheibe, die an einer Seite eine geschlossene Seitenwand 46 und in der gegenüberliegenden Seitenwand eine Öffnung 47 aufweist. Die Öffnung 47 hat im wesentlichen den gleichen Querschnitt wie das stirnseitige Ende des Hakenriegels 29, so daß dieses Ende mit dem Haken 30 durch die Öffnung 47 hindurchgeschoben werden kann. Dieser Querschnitt hat hier die Form eines Bogentores. Der Innenraum 48 des Einsatzteils 45 hat eine größere Länge in Schieberichtung der Türen als die Öffnung 47, so daß hinter den Rändern der Öffnung 47 Hinterschneidungen gebildet sind, in die der Haken 30 des Hakenriegels 29 eindringen kann, wenn der Hakenriegel durch den Schlüssel 28 um seine Längsachse gedreht wird. Die Länge des Einsatzteils 45 ist um mindestens etwa 2 mm kleiner als die Länge der Tasche 43, so daß das Einsatzteil 45 sich in der Tasche 43 in Längsrichtung frei einstellen kann.

Wie aus Fig. 8 erkennbar ist, kann das Einsatzteil 45 in das Ansatzstück 31 so eingesetzt werden, daß die Öffnung 47 des Einsatzteils sich innerhalb der einen Öffnung 41 des Ansatzstückes 31 befindet. Die Öffnung 47 ist kleiner als die Öffnung 41 und in jeder Schiebestellung des Einsatzteils 45 befindet sie sich im Bereich der Öffnung 41. Um die Selbsteinstellung des Einsatzteils 45 beim Vorschieben des Hakenriegels 29 zu bewirken, ist am Rand der Öffnung 47 eine Einführschräge 49 vorgesehen und am stirnseitigen Rand des Hakenriegels 29 befindet sich ebenfalls eine Einführschräge 50.

Wie aus Fig. 8 hervorgeht, kann das Einsatzteil 45 in unterschiedlichen Orientierungen in die Tasche 43 eingesetzt werden, nämlich in derjenigen Orientierung, in der die Öffnung 47 sich innerhalb der Öffnung 41 befindet, und in umgekehrter Orientierung, die mit 45' bezeichnet ist, in der die Öffnung 47 sich im Bereich der Öffnung 42 befindet. Somit kann dasselbe Ansatzstück 31 mit dem eingesetzten Einsatzstück 45 sowohl für einen Laufschuh benutzt werden, bei dem das Schloß am linken Ende angeordnet ist, als auch für einen Laufschuh, bei dem das Schloß am rechten Ende angeordnet ist. Diejenige der Öffnungen 41 und 42, die an dem Ansatzstück 31 außen angeordnet ist, also nicht dem ersten Laufschuh 20 gegenüberliegt, ist durch die Außenfläche 46 des Einsatzteils 45 verschlossen. Der Rand dieser Öffnung 41 bzw. 42 bildet eine Griffausnehmung als Handgriff zum Verschieben der betreffenden Tür.

Das Schloß 25 ist ebenfalls "rechts" oder "links" in das Ansatzstück 23 oder unmittelbar in den ersten Laufschuh 20 einsetzbar, da der Zylinder 24 von beiden Seiten in das Ansatzstück 23 eingeschoben werden kann und durch die Schrauben 23 a gehalten wird.

Gemäß Fig. 8 ist im Boden des Ansatzstückes 31 eine Öffnung 51 vorgesehen, damit die Bodenwand nicht an der betreffenden Laufschiene reibt. Seitlich von der Öffnung 51 befinden sich jedoch Stege, auf denen das Einsatzteil 45 aufliegt. Das Einsatzteil 45 kann daher nur durch die Öffnung 44 in die Tasche 43 eingesetzt werden.

## Patentansprüche

1. Schiebetürbeschlag mit einer Doppel-Laufschiene (11), auf der zwei Laufschuhe (20,21) verschiebbar sind, und einem an dem ersten Laufschuh (20) vorgesehenen Schloß (25) mit einem Hakenriegel (29), der in eine Riegelaufnahme des zweiten Laufschuhs (21) vorschiebbar und durch Drehung verriegelbar ist,
**dadurch gekennzeichnet,**
daß die Riegelaufnahme in einem Ansatzstück (31) vorgesehen ist, das in Verlängerung des zweiten Laufschuhs (21) vorgesehen und an diesem lösbar befestigt ist.

2. Schiebetürbeschlag, insbesondere nach Anspruch 1, dadurch gekennzeichnet, daß die Riegelaufnahme aus einem Einsatzteil (45) besteht, das in eine Tasche (43) des zweiten Laufschuhs oder des Ansatzstückes (31) eingesetzt ist, und daß die einander gegenüberliegenden Seitenwände der Tasche (43) je eine Öffnung (41,42) für den Durchtritt des Hakenriegels (29) aufweisen.

3. Schiebetürbeschlag nach Anspruch 2, dadurch gekennzeichnet, daß das Einsatzteil (45) in wählbaren unterschiedlichen Stellungen in die Tasche (43) einsetzbar ist.

4. Schiebetürbeschlag nach Anspruch 2 oder 3, dadurch gekennzeichnet, daß die Länge der Tasche (43) größer ist als diejenige des Einsatzteils (45), derart daß das Einsatzteil in Längsrichtung der Tasche (43) verschiebbar ist.

5. Schiebetürbeschlag nach einem der Ansprüche 2 bis 4, dadurch gekennzeichnet, daß das Einsatzteil (45) an einer Seite eine Öffnung (47) und an der gegenüberliegenden Seite eine geschlossene Wand (46) aufweist und der Innenraum (48) des Einsatzteils (45) zur Bildung einer Hinterschneidung eine Länge hat, die größer ist als diejenige der Öffnung (47).

6. Schiebetürbeschlag nach einem der Ansprüche 2 bis 5, dadurch gekennzeichnet, daß die Öffnung (47) des Einsatzteils (45) und/oder der Hakenriegel (29) am Rand mit Einführschrägen (49,50) versehen ist.

7. Schiebetürbeschlag nach einem der Ansprüche 1 bis 6, dadurch gekennzeichnet, daß das Ansatzstück (31) einen in das Profil des zweiten Laufschuhs (21) einteckbaren Ansatz (36) aufweist, der mit einem Spannelement (37) gegen einen Quersteg (34) des zweiten Laufschuhs (21) verspannbar ist.

8. Schiebetürbeschlag nach einem der Ansprüche 1 bis 7, dadurch gekennzeichnet, daß das Ansatzstück (31) zwei mit den Außenwänden (32,33) des zweiten Laufschuhs (21) bündige Außenwände (38,39) aufweist, die durch einen Quersteg (40) verbunden sind, wobei der Quersteg (40) ein Langloch (44) aufweist, das die Öffnung der Tasche (43) bildet.

9. Schiebetürbeschlag nach Anspruch 8, dadurch gekennzeichnet, daß die Oberseiten des Quersteges (40) des Ansatzstückes (31) und des Quersteges (34) des zweiten Laufschuhs (21) bündig zueinander angeordnet sind.

## Claims

1. A fitting for a sliding door, comprising a twin runner rail (11) on which a pair of runner shoes (20, 21) are displaceable, and a lock (25) provided on the first runner shoe (20), the lock having a hook bolt (29) adapted to be pushed into a bolt receptacle of the second runner shoe (21) and to be locked therein by turning,
characterized in
that the bolt receptacle is provided in a projection member (31) provided in prolongation of the second runner shoe (21) and releasably connected thereto.

2. The fitting for a sliding door according to claim 1, characterized in that the bolt receptacle is made of an insert member (45) set into a pocket (43) of the second runner shoe or of the projection member (31), and that the opposite side walls of the pocket (43) each have an opening (41, 42) for the hook bolt (29) to pass therethrough.

3. The fitting for a sliding door according to claim 2, characterized in that the insert member (45) may be set into the pocket (43) in optional different positions.

4. The fitting for a sliding door according to claim 2 or 3, characterized in that the length of the pocket (43) is greater than that of the insert member (45) such that he insert member (45) is displaceable in the longitudinal direction of the pocket (43).

5. The fitting for a sliding door according to one of claims 2 to 4, characterized in that the insert member (45) has an opening (47) on one side and a closed wall (46) on the opposite side, and that, for forming an undercut, the inner space (48) of the insert member (45) has a length larger than that of the opening (47).

6. The fitting for a sliding door according to one of claims 2 to 5, characterized in that the opening (47) of the insert member (45) and/or the hook bolt (29) have their edges provided with insertion bevels (49, 50).

7. The fitting for a sliding door according to one of claims 1 to 6, characterized in that the projection member (31) has a projection (36) adapted to be fit into the profile of the second runner shoe (21), which projection may be tightened against a transversal web (34) of the second runner shoe (21).

8. The fitting for a sliding door according to claims 1 to 7, characterized in that the projection member (31) has two outer walls (38, 39) flush with the outer walls (32, 33) of the second runner shoe (21) and interconnected by a transversal web (40), which transversal web (40) has a longitudinal hole (44) forming the opening of the pocket (43).

9. The fitting for a sliding door according to claim 8, characterized in that the tor surfaces of the transversal web (40) of the projection member (31) and those of the transversal web (34) of the second runner shoe (21) re arranged flush with respect to each other.

## Revendications

1. Dispositif de fermeture de porte coulissante, comportant un double rail de roulement (11), sur lequel peuvent se déplacer deux patins de guidage (20, 21), et une serrure (25) prévue au niveau du premier patin de guidage (20) et présentant un verrou à crochet (29), qui peut être poussé dans une gâche, située dans le second patin de guidage (21), et verrouillé par une rotation,
caractérisé en ce que la gâche est prévue dans une pièce ajoutée (31), située dans le prolongement du second patin de guidage (21) et fixée sur celui-ci de manière détachable.

2. Dispositif de fermeture de porte coulissante, notamment selon la revendication 1, caractérisé en ce que la gâche consiste en une pièce insérée (45), qui est introduite dans une poche (43) du second patin de guidage ou bien de la pièce ajoutée (31), et en ce que les parois latérales opposées de la poche (43) présentent chacune une ouverture (41, 42) pour le passage du verrou à crochet (29).

3. Dispositif de fermeture de porte coulissante selon la revendication 2, caractérisé en ce que la pièce insérée (45) peut être introduite dans la poche (43) dans des positions différentes que l'on peut choisir.

4. Dispositif de fermeture de porte coulissante selon l'une des revendications 2 ou 3, caractérisé en ce que la longueur de la poche (43) est plus grande que celle de la pièce insérée (45), de telle manière que la pièce insérée soit mobile dans le sens longitudinal de la poche (43).

5. Dispositif de fermeture de porte coulissante selon l'une des revendications 2 à 4, caractérisé en ce que la pièce insérée (45) présente, sur un côté, une ouverture (47) et, sur le côté opposé, une paroi fermée (46) et en ce que l'espace intérieur (48) de la pièce insérée (45) présente une longueur, destinée à former un retrait de chaque côté, qui est supérieure à celle de l'ouverture (47).

6. Dispositif de fermeture de porte coulissante selon l'une des revendications 2 à 5, caractérisé en ce qu'on prévoit, au niveau du bord de l'ouverture (47) de la pièce insérée (45) et/ou de celui du verrou à crochet (29), des biseaux de guidage d'entrée (49, 50).

7. Dispositif de fermeture de porte coulissante selon l'une des revendications 1 à 6, caractérisé en ce que la pièce ajoutée (31) présente un appendice (36) propre à être enfoncé dans le profilé constituant le second patin de guidage (21), lequel appendice peut être bloqué, au moyen d'un élément de blocage (37), contre l'âme (34) du second patin de guidage (21).

8. Dispositif de fermeture de porte coulissante selon l'une des revendications 1 à 7, caractérisé en ce que la pièce ajoutée (31) présente deux parois latérales (38, 39), qui font exactement suite aux ailes (32, 33) du second patin de guidage (21), et qui sont reliées l'une à l'autre par une barrette transversale (40), la barrette transversale (40) comportant un trou allongé (44), qui constitue l'ouverture de la poche (43).

9. Dispositif de fermeture de porte coulissante selon la revendication 8, caractérisé en ce que la face supérieure de la barrette transversale (40) de la pièce ajoutée (31) et celle de l'âme (34) du second patin de guidage (21) sont disposées au même niveau l'une par rapport à l'autre.
